# EUROPÄISCHE PATENTSCHRIFT

(11) **EP 0 187 930 B1**
(45) Veröffentlichungstag und Bekanntmachung des Hinweises auf die Patenterteilung: **19.07.1989**
(21) Anmeldenummer: 85115114.2
(22) Anmeldetag: 28.11.1985
(51) Int. Cl.: F02B 75/24, F01B 1/08, F01B 9/02

(54) **Mehrzylinder-Brennkraftkolbenmaschine**
Multiple cylinder internal-combustion engine
Moteur à combustion interne à multiples cylindres

(30) Priorität: 28.12.1984 DE 3447663
(43) Veröffentlichungstag der Anmeldung: 23.07.1986
(73) Patentinhaber: Ficht GmbH, D-85610 Kirchseeon (DE)
(72) Erfinder: Lutz, Hamann, D-8019 Assling (DE)
(74) Vertreter: Patentanwälte Dr. Solf & Zapf

(56) Entgegenhaltungen:
- AU-B- 36 879
- DE-A- 2 926 391
- FR-A- 2 526 863
- US-A- 2 318 599
- US-A- 4 512 291

## Beschreibung

Die Erfindung bezieht sich auf eine Vierzylinder-Brennkraftmaschine nach dem Oberbegriff des Patentanspruchs.

Eine Vierzylinder-Brennkraftmaschine dieser Art ist in der AU-B-36 879 (AU-B-53 40 84) beschrieben. Bei dieser Brennkraftmaschine sind die vier Arbeitszylinder derart angeordnet, daß ihre Achsen in einer zur Abtriebsachse senkrechten Ebene angeordnet sind. Die Translationsbewegung der Arbeitskolben und der starr mit diesen verbundenen Kolbenstangen in eine Rotationsbewegung des Antriebs erfolgt mittels einer Nockentrieb-Übertragungseinrichtung. Der Nockentrieb umfaßt eine durch die Arbeitszylinderpaare bewegte Kulisse, in der ein Exzenterteil des Abtriebs angeordnet und durch diese angetrieben ist. Infolge des kompakten Aufbaus dieser Maschine muß diese selbst bei kleinen Reparaturen und Wartungsarbeiten an der Übertragungseinrichtung jedoch praktisch völlig zerlegt werden.

Durch die DE-PS 241 538 ist eine Vierzylinder-Brennkraftmaschine bekanntgeworden, deren vier Arbeitszylinder in einer Ebene befindlich angeordnet sind, wobei die Arbeitskolben jeweils zweier nebeneinander liegender Arbeitszylinder durch jeweils einen Rahmenteil gekoppelt sind. Dabei sind die beiden Rahmenteile koaxial zueinanderliegend angeordnet und ihre Kulissen befinden sich in deckungsgleicher Anordnung, so daß die vier Arbeitskolben der paarweise gegenüberliegenden Arbeitszylinder sich stets in gleicher Richtung bewegen. Dieser Gleichlauf aller vier Arbeitskolben mit den Rahmenteilen bedingt jedoch große bewegte Massen in einer Richtung, was wiederum große Ausgleichsmassen erfordert. Damit erhöht sich das Baugewicht der Maschine mit allen nachteiligen Begleitumständen.

Bei Mehrzylinder-Brennkraftmaschinen, deren Kolben über übliche Pleuel auf die Kurbelwelle weisen, erfordert jeder Kolben einen eigenen Kurbelzapfen innerhalb der Kurbelwelle, so daß sich sehr schnell eine große Baulänge für die Kurbelwelle mit den daraus resultierenden Schwierigkeiten bei ihrer Lagerung ergibt. Außerdem ist die Herstellung solcher vielfach gekröpfter Kurbelwellen teuer. Auch wird die Baulänge des gesamten Motors groß.

Ferner sind zwei Zylinder-Brennkraftkolbenmaschinen mit achsgleich gegenüberliegend angeordneten Arbeitszylindern als sog. Boxermotore bekannt, deren hin- und hergehende Arbeitskolben über eine starre Kolbenstange mit dem mittig gelegenen Kurbelschleⁱfentrieb kinematisch gekoppelt sind (vgl. DE-PS 409 919). Sie sind gegenüber Mehrzylinder-Brennkraftkolbenmaschinen mit herkömmlichem Pleuel-Kurbeltrieb vorteilhaft. So werden durch die Kinematik des Kurbelschleifentriebes die Verweilzeiten im oberen und unteren Totpunkt verlängert, was sich günstig auf die Spül- und Ladungsvorgänge und den Verbrennungsablauf auswirkt. Ferner ermöglicht die geradlinige Bewegung der beiden Kolbenstangen eine wirkungsvolle Abdichtung des Zylinderraumes gegenüber dem Kurbelgehäuse durch Trennwände, die nur von den Kolbenstangen durchsetzt werden, deren Lagerungen relativ einfach abgedichtet werden können. Diese Trennwände bewirken außerdem eine steife Bauart für das Motorgehäuse, und die am Kurbelschleifentrieb auftretenden dynamischen Kräfte können im Motorengehäuse. problemlos aufgenommen werden. Auch werden die Reibungskräfte insgesamt dadurch verringert, daß der Kurbelschleifenrahmen selbst nicht gelagert zu werden braucht. Durch alle diese Maßnahmen verkürzt sich die motorische Baulänge. Die wirksame Abdichtung des Innenraumes des Kurbelschleifentriebes gegenüber den Zylinderräumen mit deren chemisch aggressivem Klima erhöht die Lebensdauer der Brennkraftmaschine.

Die Erfindung hat sich die Aufgabe gestellt, durch eine neue Bauform der genannten Boxermotorgattung weitere, konzeptionelle Verbesserungen zu erreichen, insbesondere unter Anwendung des Boxer-Prinzips eine Vierzylinder-Brennkraftmaschine zu schaffen, deren über starre Kolbenstangen miteinander gekoppelten Arbeitskolben möglichst auf einen Kurbelzapfen wirken können.

Diese Aufgabe wird gemäß der Erfindung durch zur Gegenstand des Patentanspruchs gelöst.

Durch die Erfindung wird also auf verblüffend einfache Weise eine kompakte Motorbauweise erreicht und werden eine Vielzahl von Lagerstellen eingespart, wodurch sich das Leistungsgewicht verbessert und das Bauvolumen verkleinert, dabei insbesondere die Baulänge verkürzt. Außerdem werden konstruktive Vereinfachungen in bezug auf den Kurbelabtrieb erzielt, was auch die Motorfertigung verbilligt, da nur eine Kurbeiwellenkröpfung mit einem Kurbelzapfen für einen Vierzylindermotor erforderlich ist. Durch die bauliche bzw. kinematische Trennung der beiden Kurbelschleifenrahmen für jedes gegenüberliegende Arbeitskolbenpaar und insbesondere die sternförmige Anordnung der beiden Arbeitszylinderpaare erfolgen bei einem Kurbelwellenumlauf bestimmte Gegenläufigkeiten der beiden senkrecht zueinander bewegten Massen, so daß ein teilweiser Massenausgleich zwischen diesen beiden Massensystemen auftritt. Die Ausgleichsmassen können verringert werden und die Laufruhe der Brennkraftmaschine verbessert sich. Damit erhöht sich auch die Lebensdauer. Ferner ist auf einfache Weise das sog. Baukastenprinzip durchführbar, so daß mit gleichen Baueinheiten Motoren unterschiedlicher Leistungsbereiche realisierbar sind.

In der Zeichnung ist ein Ausführungsbeispiel gemäß der Erfindung anhand einer Vierzylinder-Brennkraftmaschine dargestellt, das nachfolgend beschrieben ist. Es zeigen

Figur 1 eine Vierzylinder-Brennkraftmaschine nach der Erfindung in einer Schnittebene durch ein Paar achsgleich gegenüberliegender Arbeitszylinder ;

Figur 2 die Brennkraftmaschine nach Figur 1 in einer zur ersten Schnittebene parallelen Schnittebene durch ein zweites Paar der achsgleich gegenüberliegender Arbeitszylinder und

Figur 3 in vergrößerter Darstellung einen TeilLängsschnitt durch den Kurbelwellenbereich der Brennkraftmaschine nach Figur 1.

Wie Fig. 1 zeigt, weist ein erstes Arbeitszylinderpaar zwei Arbeitszylinder 1 und 2 auf, die achsgleich gegenüberliegend angeordnet sind. Sie sind mit Arbeitskolben 3 und 4 versehen, an denen Kolbenstangen 5 und 6 starr befestigt sind. Diese sind andererseits mit einem Rahmenteil 7 fest verbunden, der eine geradlinige Kulisse 8 einschließt. Die Längsachse L8 der Kulisse 8 verläuft in einem Winkel von 90° quer zur Längsachse L1, L2 der beiden Arbeitszylinder 1 und 2. In der Kulisse 8 bewegt sich ein Gleitstein 9, der auf einem Kurbelzapfen 10 (mit Längsachse 24) eines Kurbelabtriebes 20 mit einer Abtriebswelle 21 (mit Längsachse 23) drehbar gelagert ist (vgl. Fig. 3).

Ein zweites Arbeitszylinderpaar weist gemäß Fig. 2 zwei Arbeitszylinder 11 und 12 auf, die sich ebenfalls achsgleich gegenüberliegen. Sie sind mit Arbeitskolben 13 und 14 versehen, an denen Kolbenstangen 15 und 16 starr befestigt sind. Diese sind andererseits mit einem Rahmenteil 17 fest verbunden, der eine geradlinige Kulisse 18 einschließt. Die Längsachse L18 der Kulisse 18 verläuft in einem Winkel von 90° quer zur Längsachse L11, L12 der beiden Arbeitszylinder 11 und 12. In der Kulisse 18 bewegt sich ein Gleitstein 19, der ebenfalls auf dem Kurbelzapfen 10 des Kurbeltriebes 20 drehbar gelagert ist. Die beiden Längsachsen L8 und L18 der beiden Kulissen 8 und 18 kreuzen sich ebenfalls senkrecht.

Wie aus Fig. 3 zu entnehmen ist, liegen beide Rahmenteile 7 und 17 nebeneinander auf dem Kurbelzapfen 10 des Kurbelabtriebes 20. Die Lagerung der Abtriebs- bzw. Kurbelwelle 21 ist, da nicht zur Erfindung gehörig, weder beschrieben noch näher dargestellt.

Nimmt man die Drehrichtung R des Motors im Uhrzeigersinn an, so bewegen sich die beiden Arbeitskolben 13 und 14 nach rechts oben, während sich die beiden Arbeitskolben 3 und 4 nach rechts unten bewegen. Diese Bewegungen werden über die Rahmenteile 7 und 17 auf den Kurbelzapfen 10 der Abtriebs- bzw. Kurbelwelle 21 übertragen, der dadurch eine Drehbewegung aufgezwungen wird.

Wie aus der vorstehenden Beschreibung der erfindungsgemäßen Brennkraftmaschine sofort zu ersehen ist, hat der durch die gewählte Anordnung von zwei Rahmenteilen auf einen Kurbelzapfen erzielte Gleichlauf aller vier Arbeitskolben den Vorteil, daß die Ausgleichsmasse der der sich translatorisch bewegenden Masse einer üblichen Zwei-Zylinder-Brennkraftmaschine entspricht. Dadurch ist die Fliehkraft in jeder Abtriebs- bzw. Kurbelwellenstellung genau so groß wie die resultierende Masse von zwei Zwei-Zylinder-Brennkraftmaschinen. Es verbleibt lediglich eine Restmassenkraft, resultierend aus dem geringen Abstand der um 90° vesetzt angeordneten Kolbenstangen und der sich mit diesen translatorisch bewegenden Massen.

Dieser Vorteil wird auch dann erzielt, wenn mehr als vier Zylinder, nämlich jeweils das geradzählige Vielfache von zwei, auf eine einzige Abtriebs- bzw. Kurbelwelle in der beschriebenen Art und Weise wirken, die dann die entsprechende Anzahl von Kurbelzapfen aufweisen muß.

## Patentansprüche

Vierzylinder-Brennkraftmaschine mit jeweils zwei paarweise und achsgleich gegenüberliegend angeordneten Arbeitszylindern (1/2, 11/12), wobei die Längsachsen (L1/L2, Lll/L12) der beiden Arbeitszylinderpaare (1/2, 11/12) im 90°-Winkel zueinander angeordnet sind, mit einer Übertragungseinrichtung zur Umwandlung der Translationsbewegung der in den Arbeitszylindern (1/2, 11/12) gleitenden Arbeitskolben (3/4, 13/14) und deren starr mit ihnen verbundenen Kolbenstangen (5/6, 15/16) in Rotationsbewegung einer Abtriebswelle (21), umfassend zwei in Richtung der Längsachse (23) der Abtriebswelle (21) hintereinander angeordnete und jeweils einem Arbeitszylinderpaar (1/2, 11/12) zugeordnete Rahmenteile (7, 17), an denen jeweils zwei Kolbenstangen (5/6, 15/16) eines Arbeitszylinderpaares (1/2, 11/12) mit ihren von den Arbeitskolben (3/4, 13/14) abgewandten Enden unbeweglich befestigt sind und die jeweils eine geradlinige, rechtwinkelig zur Längsachse (L1/L2, L11/L12) des jeweils zugehörigen Arbeitszylinderpaares (1/2, 11/12) verlaufenden Kulisse (8, 18) aufweisen, und ein Exzenterteil der Abtriebswelle (21) mit einer zu deren Längsachse (23) parallelen Längsachse (24), das in den Kulissen (8, 18) beider Rahmenteile (7, 17) gleitet, und mit mindestens einer Ausgleichsmasse (22), dadurch gekennzeichnet, daß die Abtriebswelle (21) als Kurbelwelle (21) und das Exzenterteil (10) als Kurbelzapfen (10) ausgebildet sind, daß die beiden Arbeitszylinderpaare (1/2, 11/12) in Richtung der Längsachse (23) der Kurbelwelle (21) hintereinander angeordnet sind, und daß an beiden Enden des Kurbelzapfens (10) diesem diametral gegenüberliegende Ausgleichsmassen (22) zu praktisch vollständiger Kompensation der hin-und herbewegenden Massen vorgesehen sind, wobei die Ausgleichsmassen (22) mit einem dem Kurbelradius entsprechenden Wirkradius der Masse einer der beiden sich translatorisch bewegenden Massen einer der beiden Arbeitszylinderpaare (1/2, 11/12) entsprechen.

## Claims

Four-cylinder internal-combustion engine having two cylinders (1/2, 11/12) at a time arranged in pairs and coaxially opposite, the longitudinal axes (L1/L2, L11/L12) of the two cylinder pairs (1/2, 11/12) being arranged at an angle of 90° to each other, having a transmission device to convert the translatory movement of the pistons (3/4, 13/14) which slide in the cylinders (1/2, 11/12) and their piston rods (5/6, 15/16) connected rigidly to them into a rotatory movement of an output shaft (21), comprising two frame parts (7, 17) arranged consecutively in the direction of the longitudinal axis (23) of the output shaft (21) and each associated with a cylinder pair (1/2, 11/12), to each of which two piston rods (5/6, 15/16) of a cylinder pair (1/2, 11/12) are fastened immovably by their ends remote from the pistons (3/4, 13/14) and which each exhibit a straight sliding block (8, 18) extending at right angles to the longitudinal axis (Ll/L2, L11/L12) of the respective associated cylinder pair (1/2, 11/12), and an eccentric part of the output shaft (21) having a longitudinal axis (24) parallel to its longitudinal axis (23), which slides in the sliding blocks (8, 18) of both frame parts (7, 17), and having at least one balance weight (22), characterized in that the output shaft (21) is constructed as a crankshaft (21) and the eccentric part (10) as a crank pin (10), that the two cylinder pairs (1/2, 11/t2) are arranged consecutively in the direction of the longitudinal axis (23) of the crankshaft (21) and that balance weights (22) diametrically opposite the crank pin (10) are provided at both ends of the latter for a virtually total compensation of the reciprocating masses, the balance weights (22) corresponding to an effective radius of the mass, corresponding to the crank radius of one of the two masses of one of the two cylinder pairs (1/2, 11/12) in translatory motion.

## Revendications

Moteur à combustion interne à quatre cylindres comportant chaque fois deux cylindres moteurs (1/2, 11/12) associés par paire et disposés en opposition et suivant le même axe, avec les axes longitudinaux (L1/L2, L11/L12) des deux couples de cylindres moteurs (1/2, 11/12) formant l'un par rapport à l'autre un angle de 90°, comportant un dispositif de transmission pour transformer le mouvement de translation des pistons moteurs (3/4, 13/14) glissant dans les cylindres moteurs (1/2, 11/12) et de leurs tiges de piston (5/6, 15/16) reliées rigidement avec eux, en un mouvement de rotation d'un arbre de sortie (21), comprenant deux pièces en forme de cadre (7, 17) disposées l'une derrière l'autre suivant la direction de l'axe longitudinal (23) de l'arbre de sortie (21) et associées chacune à un couple de cylindres moteurs (1/2, 11/12), pièces auxquelles sont chaque fois fixées, sans possibilité de déplacement, par leurs extrémités opposées aux pistons moteurs (3/4, 13/14), deux tiges de piston (5/6, 15/16) d'un couple de cylindres moteurs (1/2, 11/12) et qui présentent chacune une coulisse (8, 18) rectiligne, dirigée chacune perpendiculairement à l'axe longitudinal (L1/L2, L)1/L12) du couple de cylindres moteurs (1/2, 11/12) correspondant, et comprenant une pièce excentrique de l'arbre de sortie (21), avec un axe longitudinal (24) parallèle à l'axe longitudinal (23) de cet arbre, pièce excentrique qui glisse dans les coulisses (8, 18) des deux pièces en forme de cadre (7, 17), et comportant au moins une masse d'équilibrage (22), caractérisé en ce que l'arbre de sortie (21) est constitué d'un vilebrequin (21) et la pièce excentrique (10) d'un tourillon de vilebrequin (10), en ce que les deux couples de cylindres moteurs (1/2, 11/12) sont disposés l'un derrière l'autre suivant la direction de l'axe longitudinal (23) du vilebrequin (21) et en ce qu'aux deux extrémités du tourillon de vilebrequin (10), des masses d'équilibrage (22), placées du côté opposé diamétralement à ce dernier, sont prévues pour une compensation pratiquement complète des masses en déplacement alternatif, étant entendu que les masses d'équilibrage (22), comportant un rayon d'action correspondant au rayon du vilebrequin, correspondent à la masse d'une des deux masses en mouvement de translation d'un des deux couples de cylindres moteurs (1/2, 11/12).
